# EUROPÄISCHE PATENTSCHRIFT

(11) **EP 2 651 810 B1**
(45) Veröffentlichungstag und Bekanntmachung des Hinweises auf die Patenterteilung: **25.03.2015**
(21) Anmeldenummer: 11805443.6
(22) Anmeldetag: 09.12.2011
(51) Int. Cl.: B66B 5/18, B66B 5/22

(54) **EINRICHTUNG FÜR DIE BETÄTIGUNG UND DIE RÜCKSTELLUNG EINER FANGVORRICHTUNG**
ARRANGEMENT FOR ACTUATING AND RESTORING AN INTERCEPTING APPARATUS
DISPOSITIF D'ACTIONNEMENT ET DE MISE À ZÉRO D'UN PARACHUTE

(30) Priorität: 17.12.2010 EP 10195781
(43) Veröffentlichungstag der Anmeldung: 23.10.2013
(73) Patentinhaber: Inventio AG, 6052 Hergiswil (CH)
(72) Erfinder: HUSMANN, Josef, CH-6006 Luzern (CH); MICHEL, David, CH-8800 Thalwil (CH); SONNENMOSER, Astrid, CH-6030 Ebikon (CH); KOCHER, Hans, CH-6044 Udligenswil (CH); WEINBERGER, Karl, CH-6405 Immensee (CH)
(74) Vertreter: Blöchle, Hans
(86) Internationale Anmeldenummer: PCT/EP2011/072273
(87) Internationale Veröffentlichungsnummer: WO 2012/080102

(56) Entgegenhaltungen:
- EP-A1- 1 902 993
- US-A1- 2008 017 456
- US-B1- 6 173 813
- US-B2- 7 575 099

## Beschreibung

Die Erfindung betrifft eine Einrichtung und eine Verfahren zur Betätigung und Rückstellung einer Fangvorrichtung in einer Aufzugsanlage, sowie entsprechend ausgerüstete Aufzugsanlagen.

Aufzugsanlagen sind in einem Gebäude eingebaut. Sie bestehen im Wesentlichen aus einer Aufzugskabine, welche über Tragseile oder Tragriemen mit einem Gegengewicht oder mit einer zweiten Aufzugskabine verbunden sind. Mittels eines Antriebes, der wahlweise auf die Tragmittel, direkt auf die Kabine oder das Gegengewicht einwirkt, wird die Kabine entlang von, im Wesentlichen vertikalen, Führungsschienen verfahren. Die Aufzugsanlage wird verwendet um Personen und Güter innerhalb des Gebäudes über einzelne oder mehrere Etagen hinweg zu befördern.

Die Aufzugsanlage beinhaltet Vorrichtungen um die Aufzugskabine im Falle des Versagens des Antriebes oder der Tragmittel zu sichern oder auch bei einem Halt in einer Etage vor ungewolltem Wegdriften oder Abstürzen zu bewahren. Dazu werden in der Regel Fangvorrichtungen verwendet, welche im Bedarfsfalle die Aufzugskabine auf den Führungsschienen abbremsen können.

Bis heute wurden derartige Fangvorrichtungen durch mechanische Geschwindigkeitsbegrenzer aktiviert. Zunehmend werden heute aber auch elektronische Überwachungseinrichtungen verwendet, welche im Bedarfsfalle Brems- oder Fangvorrichtungen aktivieren können.

Um trotzdem auf bekannte und bewährte Fangeinrichtungen zurückgreifen zu können sind elektromechanische Betätigungseinheiten erforderliche, welche bei entsprechender Ansteuerung Fangvorrichtungen betätigen können.

Aus EP0543154 ist eine derartige Vorrichtung bekannt. Hierbei wird eine Hilfszangenbremse bedarfsweise mit einer Führungsschiene in Eingriff gebracht und diese Hilfszangenbremse betätigt ein bestehendes Hebelsystem wodurch Fangvorrichtungen betätigt werden. Diese Hilfszangenbremse wird ausgelegt um das Hebelsystem und Massenteile der Fangvorrichtung bewegen zu können. Die erforderlichen elektromagnetischen Einheiten müssen entsprechend gross dimensioniert werden.

Aus US7575099 ist eine weitere derartige Einrichtung bekannt. Bei dieser Lösung werden im Bedarfsfalle Fangkeile einer Fangvorrichtung durch Federn direkt betätigt. Die Federn sind durch einen Elektromagneten vorgespannt und die vorgespannten Federn werden im Bedarfsfalle freigegeben. Die Federn lassen sich durch einen Spindelantrieb wiederum zurückstellen, bzw. spannen. Auch dieser Elektromagnet ist entsprechend gross zu dimensionieren, da die gesamte Vorspannkraft mehrerer Federn direkt aufgenommen und gehalten werden muss.

Die Erfindung bezweckt somit die Bereitstellung mindestens einer alternativen Lösung zur Betätigung und Rückstellung einer Fangvorrichtung in einer Aufzugsanlage mittels elektrischer Ansteuerung und deren Integration in die Aufzugsanlage.

Diese Lösung oder Lösungen sollen mit herkömmlichen Fangvorrichtungen kombiniert werden können und / oder sie sollen sicher sein.

Weitere Aspekte wie eine schnelle Betätigung der Fangvorrichtung, geringer Energiebedarf, einfache Montage, Verhalten der Einrichtung bei Energieausfall oder Bauteilfehlern sollen mitberücksichtigt werden.

Die in den unabhängigen Patentansprüchen definierten Lösungen erfüllen zumindest einzelne dieser Anforderungen und sie berücksichtigen mit ihren Ausgestaltungen gemäss den abhängigen Ansprüchen weitere nutzbringende Aspekte.

Eine Aufzugsanlage dient dem Transport von Gütern und Personen in Gebäuden. Die Aufzugsanlage beinhaltet dazu zumindest eine Aufzugskabine zur Aufnahme der Personen und Güter, und in der Regel ein Gegengewicht. Gegengewicht und Aufzugskabine sind über ein Tragseil, einen Tragriemen oder andere Tragmittel miteinander verbunden. Diese Tragmittel sind über eine Umlenkrolle, bzw. eine Antriebsscheibe geführt und das Gegengewicht und die Aufzugskabine bewegen sich somit gegengleich im Gebäude, bzw. in einem im Gebäude vorgesehenem Aufzugsschacht. Um einen Absturz der Kabine und fallweise auch des Gegengewichts zu verhindern, oder auch um anderes Fehlverhalten dieser Fahrkörper - unter Fahrkörper ist im Folgenden sowohl die Aufzugskabine wie auch das Gegengewicht verstanden - zu verhindern, ist zumindest die Aufzugskabine und fallweise auch das Gegengewicht mit einer Fangvorrichtung ausgerüstet. Der Fahrkörper beinhaltet dabei in der Regel zwei Fangvorrichtungen, welche je einer Führungsschiene zugeordnet sind. Die Führungsschienen - in der Regel zwei Führungsschienen - führen den Fahrkörper dem Aufzugsschacht entlang und sie beinhalten einen Steg auf den die Fangvorrichtung zum Zwecke des Bremsens eingreifen kann. Eine Ausführungsart einer herkömmlichen Fangvorrichtung beinhaltet zwei Fangkeile. Die Fangkeile sind in der Fangvorrichtung vertikal verschiebbar gelagert und geführt. Im Normalbetrieb der Aufzugsanlage befinden sich die Fangkeile in einer unteren Bereitschaftsposition. Im Bedarfsfalle werden die Fangkeile durch eine Einrichtung zur Betätigung und Rückstellung der Fangvorrichtung, entlang einer geneigten Führungsbahn nach oben geschoben, bis sie den Steg der Führungsschiene klemmen. Die durch die Klemmung entstehende Reibkraft bewegt nun - bei sich weiterbewegender Fangvorrichtung, bzw. Fahrkörper - die Fangkeile weiter in ein Gehäuse der Fangvorrichtung bis zu einem Keilanschlag. Durch diese Weiterbewegung wird, durch die Keilwirkung der Fangkeile, das Gehäuse, welches entsprechend federnd ausgeführt ist, aufgedrückt. Dieses Aufdrücken bestimmt schlussendlich eine Andrückkraft der Fangkeile an den Steg der Führungsschiene und damit eine Bremskraft welche den Fahrkörper bremst.

Gemäss einem Aspekt der Erfindung beinhaltet die Einrichtung zur Betätigung und Rückstellung der Fangvorrichtung einen einzelnen Druckspeicher, welcher im Bedarfsfalle die zwei Fangkeile der vorgängig erläuterten Fangvorrichtung, im Wesentlichen synchron, von der Bereitschaftsposition bis an den Steg der Führungsschiene, in eine Fangposition bewegt. Weiter beinhaltet die Einrichtung eine vorzugsweise fernbetätigbare Rückstelleinrichtung die ausgelegt ist um den Druckspeicher wieder in eine Bereitschaftsposition zu spannen. Dies erfolgt wenn der Fahrkörper nach erfolgter Bremsung und Prüfung des Sicherheitszustands der Aufzugsanlage wieder freigegeben werden soll.

Der gemeinsame Druckspeicher ermöglicht eine sichere Betätigung der Fangvorrichtung, da beide Keile gleichzeitig und verklemmungsfrei betätigt werden können. Der gemeinsame Druckspeicher kann auch einfach, beispielsweise über ein Hebelsystem an Fangvorrichtungen gekoppelt werden.

Selbstverständlich lassen sich auch andersartige Fangvorrichtungen, wie beispielsweise eine Rollensperr-Fangvorrichtung entsprechend betätigen, wobei bei derartigen Fangvorrichtungen anstelle von Fangkeilen, Fangrollen oder entsprechende andere Fangorgane betätigt werden.

In einer Ausgestaltungsvariante beinhaltet der Druckspeicher eine Druckfeder, welche mittels Rückstelleinrichtung gespannt wird und welche im Bedarfsfalle diese Spannung zur Betätigung der Fangkeile freisetzen kann. Die Druckfeder ist vorzugsweise so ausgelegt, dass auch bei Bruch einer Windung - Verlust einer Windungslänge und Entspannung der Feder um diesen Längenbetrag - eine genügende Restkraft zur Betätigung der Fangkeile vorhanden ist.

Die Verwendung einer Druckfeder ermöglicht die Bereitstellung einer sicheren und kostengünstigen Einrichtung zur Betätigung und Rückstellung der Fangvorrichtung. Selbstverständlich sind auch andere Druckspeicher möglich. So ist beispielsweise auch die Verwendung eines pneumatischen oder hydraulischen Druckspeichers möglich.

In einer anderen oder ergänzenden Ausgestaltungsvariante beinhaltet die Einrichtung für die Betätigung und Rückstellung der Fangvorrichtung einen Betätiger, welcher um eine im Wesentlichen horizontale Schwenkachse schwenkbar in der Einrichtung gelagert ist. Der Betätiger ist einerseits zu den Fangkeilen und andererseits zum Druckspeicher verbunden und er hält die Fangkeile einerseits in ihrer Bereitschaftsposition und er kann im Bedarfsfalle, bei Freigabe des Druckspeichers, bzw. der Druckfeder, die Fangkeile in ihre Fangposition bewegen. Der Druckspeicher ist somit über Hebel zu den Fangkeilen verbunden. Vorteilhafterweise ist ein Hebelabstand zu den Fangkeilen hierbei gross gehalten und ein Hebelabstand zum Druckspeicher ist eher klein gehalten. Damit können rotatorische Trägheitsmassen minimiert werden, was wiederum ein schnelles und somit sicheres Betätigen der Fangkeile ermöglicht.

In einer anderen oder ergänzenden Ausgestaltungsvariante sind die Fangkeile mit einer Anschlusslasche zum Betätiger verbunden. Die Fangkeile sind dadurch vom Betätiger geführt. Damit ist verhindert, dass ein Fangkeil, beispielsweise in Folge von Schwingungen oder einseitiger Berührung mit der Führungsschiene, plötzlich selbstständig betätigt wird und dadurch zu einer ungewollten Bremsung führt.

Eine Verwendung eines derartigen Betätigers ermöglicht auch eine platzsparende Ausführung der Einrichtung zur Betätigung und Rückstellung der Fangvorrichtung, da sie beispielsweise seitlich der Fangvorrichtung angeordnet werden kann und somit keine zusätzliche Schachthöhe beansprucht.

In einer Ausgestaltungsvariante beinhaltet der Betätiger einen Schwenkkörper der auf der horizontalen Schwenkachse schwenkbar gelagert ist. Dieser Schwenkkörper ist auf einer Seite zu zwei Hebelarmen verbunden. Die zwei Hebelarme verbinden den Schwenkkörper zu den Fangkeilen. Sie sind vorteilhafterweise so ausgeführt dass sie einer seitlichen Verschiebung der Fangkeile während der Betätigung folgen können. Diese seitliche Verschiebung ergibt sich, wenn die Fangkeile entlang ihrer geneigten Führungsbahn nach oben geschoben werden. Vorteilhafterweise ist dieser Seitenausgleich ermöglicht, indem die zwei Hebelarme mittels Seitengelenken zum Schwenkkörper befestigt sind oder indem die zwei Hebelarme eine hohe Seitenelastizität aufweisen. Selbstverständlich sind die Hebelarme gleichzeitig in der vertikalen Richtung steif, um ein schnelles Betätigen der Fangkeile zu ermöglichen.

In einer Ausgestaltungsvariante sind der Betätiger im Gesamten, und im Besonderen die zwei Hebelarme mit geringer Masse ausgeführt. Dies kann beispielsweise durch Anordnung von Bohrungen in unbelasteten neutralen Achsen der Hebelarme erfolgen. Dies ist vorteilhaft, da damit wiederum Massenträgheiten reduziert werden können. Geringe Massenträgheiten bedeuten, dass eine schnelle Betätigung der Fangvorrichtung erreicht werden kann.

Der Schwenkkörper ist weiter zu einem Steuerarm verbunden. Dieser Steuerarm verbindet den Schwenkkörper zu dem Druckspeicher, bzw. der Druckfeder, und zu einer Halteeinrichtung. Die Halteeinrichtung hält den Betätiger im Normalbetrieb der Aufzugsanlage in der Bereitschaftsposition. Die Spannkraft des Druckspeichers wird dadurch direkt über den Steuerarm zur Halteeinrichtung geleitet. Die Hebelarme sind somit von diesem Kraftfluss befreit, sie tragen lediglich die Fangkeile. Vorteilhafterweise ist die Anordnung des Betätigers so gewählt, dass die Hebelarme die Fangkeile von unten nach oben drücken und der Steuerarm ist auf der entgegengesetzten Seite der Schwenkachse angeordnet. Dadurch kann der Druckspeicher in einfacher Weise oberhalb des Steuerarmes, also seitlich der Fangvorrichtung angeordnet werden. Dadurch benötigt die Einrichtung zur Betätigung und Rückstellung der Fangvorrichtung keine zusätzliche Bauhöhe.

In einer anderen oder ergänzenden Ausgestaltungsvariante wird die Halteeinrichtung von einem Elektromagneten gesteuert. Der Elektromagnet zieht im Normalbetrieb der Aufzugsanlage eine Halteklinke der Halteeinrichtung an und hält damit den Betätiger entgegen der Kraft des Druckspeichers in der Bereitschaftsposition. Bei einem Abfallen des Elektromagneten drückt eine Klinkenfeder die Halteklinke auf und der Druckspeicher kann die Fangkeile über den Betätiger in ihre Fangposition drücken. Zudem ist vorteilhafterweise die Halteklinke so ausgeführt, dass sie sich im Wesentlichen Kraftfrei bewegen lässt. Dies kann dadurch erreicht werden, dass eine Kurvenbahn, welche mit einer Haltenase des Betätigers zusammenwirkt entsprechend geformt ist.

Dadurch kann eine Haltekraft des Elektromagneten klein ausgeführt werden, da im Wesentlichen lediglich die Halteklinke in ihrer Position gehalten werden muss.

In einer Ausgestaltungsvariante ist die Einrichtung zur Betätigung und Rückstellung der Fangvorrichtung mit Schaltern oder Sensoren zur Überwachung des Zustandes der Einrichtung versehen. Ein erster Positionssensor überwacht vorzugsweise eine Arbeitsstellung des Betätigers und damit gleichzeitig eine Arbeitslage der Fangkeile. Dieser erste Positionssensor ist vorzugsweise als Sicherheitsschalter ausgeführt. Er signalisiert einer Steuerung der Aufzugsanlage, dass die Fangvorrichtung in einer Bremsstellung ist, so dass die Steuerung eine Fahrt abbrechen oder blockieren kann. In der Regel ist das Signal direkt in einen Sicherheitskreis der Aufzugsanlage geführt. Damit kann die Sicherheit der Aufzugsanlage, bzw. von Benutzern der Anlage erhöht werden, bzw. eine Anforderung von Sicherheitsvorschriften kann damit günstig und zuverlässig erfüllt werden.

Vorzugsweise beinhaltet die Einrichtung zur Betätigung und Rückstellung der Fangvorrichtung einen zweiten Positionssensor der eine Stellung der Halteklinke der Halteinrichtung überwacht. Dieser zweite Positionssensor ist vorzugsweise in Form eines Mikroschalters ausgeführt. Er kann einerseits zur Steuerung der Rückstelleinrichtung verwendet werden und/oder er kann andererseits auch zur sekundären Überwachung der Einrichtung zur Betätigung und Rückstellung der Fangvorrichtung verwendet werden. So kann beispielsweise bei einem Abfallen oder Abreissen der Halteklinke dies schnell erkannt werden und eine Steuerung kann sofort allenfalls auch weitere Bremsen betätigen oder zumindest die Aufzugsanlage schnell stillsetzten. Auch kann damit eine Kontrolle der Funktion des ersten Positionssensors durchgeführt werden, da in der Regel bei offener Halteklinke in kurzem Zeitabstand auch dieser erste Positionssensor eine betätigte Fangvorrichtung signalisieren muss.

In einer Ausgestaltungsvariante ist die Halteeinrichtung über einen Rückführhebel schwenkbar auf der Schwenkachse des Betätigers gelagert. Die fernbetätigbare Rückstelleinrichtung kann die Halteeinrichtung gesteuert von einer Bereitschaftsposition in eine Rückholposition und, nach einem Einklinken der Halteklinke der Halteeinrichtung im Steuerarm des Schwenkkörpers, die Halteeinrichtung zusammen mit dem Steuerarm wieder in die Bereitschaftsposition verfahren. Hierbei wird, zusammen mit dem Verfahren des Steuerarms in die Bereitschaftsposition, der Druckspeicher, bzw. die Druckfeder, wieder in die Bereitschaftsposition gespannt wird.

In einer anderen oder ergänzenden Ausgestaltungsvariante ist ein dritter Positionssensor, vorzugsweise ebenfalls ein Mikroschalter, vorgesehen. Dieser kann die Bereitschaftsposition der Rückstelleinrichtung überwachen. Damit kann ein eine Rückstellung der Einrichtung zur Betätigung und Rückstellung der Fangvorrichtung automatisiert werden.

In einer anderen oder ergänzenden Ausgestaltungsvariante beinhaltet die Rückstelleinrichtung einen Spindeltrieb mit einem Spindelantrieb und einen durch eine Spindel des Spindelantriebs bewegten Spindelschlitten. Der Spindelschlitten ist zum Rückführhebel verbunden, wodurch der Spindeltrieb den Rückführhebel bewegen kann. Der Rückführhebel kann, wegen der mit dem Betätiger gemeinsamen Schwenkachse, exakt der Bewegungskurve des Betätigers nachgeführt werden. Dies ermöglicht eine genaue Positionierung der Halteeinrichtung.

Alternativ kann anstelle des Spindeltriebs mit Spindelantrieb eine hydraulisch oder pneumatisch betätigte Rückstelleinrichtung verwendet sein. Dabei kann, anstelle des Spindelschlittens, ein hydraulisch oder pneumatisch betätigter Schlitten verwendet sein.

Im Gesamten können somit mittels der Halteklinke, die durch den Elektromagneten gesteuert wird, bei einer derartigen Einrichtung zur Betätigung und Rückstellung der Fangvorrichtung, die Fangkeile bei einer Freigabe der Halteklinke schnell betätigt werden und die erfolgte Betätigung kann schnell festgestellt werden. Mittels des zweiten Positionsschalters kann eine Funktion des ersten Positionsschalters überwacht werden und bei Verwendung mehrerer Einrichtungen zur Betätigung und Rückstellung von Fangvorrichtungen können bei einem versehentlichen Öffnen einer der Halteklinken die anderen parallel wirkenden Fangvorrichtungen schnell zum Einsatzgebracht werden.

Damit wird ein unsymmetrisches Bremsen verhindert.

Eine zusätzliche Sicherheit zur Verhinderung eines unsymmetrischen Bremsens kann erreicht werden, indem die Elektromagneten von parallelwirkenden Fangvorrichtungen mit ihren Einrichtungen zur Betätigung und Rückstellung der Fangvorrichtung in Serie geschalten werden. Bei Unterbruch der Spule eines Haltemagneten wird somit zwangsläufig ein Stromfluss über beide Haltemagneten direkt unterbrochen und die beiden parallelwirkenden Fangvorrichtungen werden synchron, bzw. symmetrisch betätigt.

Weiter kann mittels des zweiten und dritten Positionssensors eine Rückstellung der Einrichtung zur Betätigung und Rückstellung der Fangvorrichtung gesteuert werden.

Ein solcher Steuerungsablauf kann, an einem Beispiel dargestellt, wie folgt vor sich gehen. Eine Bremsung ist durch ein Abschalten eines Steuerkreises der Elektromagneten ausgelöst worden. Die Halteklinke gibt den Betätiger frei und der Druckspeicher schiebt die Fangkeile in die Fangposition. In der Fangposition erfolgt die selbsttätige Klemmung der Fangkeile zum Steg der Führungsschiene durch die Reibung und der erste Positionsschalter, bzw. der Sicherheitsschalter, unterbricht den Sicherheitskreis der Aufzugsanlage wodurch allfällige Antriebsmittel stillgesetzt werden. Ebenso ist der zweite Positionsschalter, der die Stellung der Halteklinke überwacht betätigt. Durch die Klemmung der Fangkeile baut die Fangvorrichtung eine entsprechende Bremskraft auf und setzt den Fahrkörper still.

Ein Servicefachmann oder eine entsprechend instruierte Person klärt den Zustand der Anlage und/oder die Ursache der Bremsung und bereitet die Widerinbetriebsetzung der Aufzugsanlage vor.

In der Regel wird der Servicefachmann als erstes Personen die sich allenfalls in der Aufzugskabine befinden befreien. Dazu bewegt er die Aufzugskabine mittels einer Evakuiersteuerung in Aufwärtsrichtung, d.h. entgegen der Fangrichtung zur nächsten Haltestelle. Die Fangkeile werden dabei durch die Reibung zwischen Fangkeil und Steg der Führungsschiene zurückbewegt, wobei der Druckspeicher bereits wieder teilweise gespannt wird. Die Aufzugsanlage ist hierbei gegen unerwartetes Abrutschen weiterhin gesichert, da die Fangkeile durch den Druckspeicher weiterhin in die Fangposition gedrückt werden. Dies bedeutet, dass die Fangvorrichtung sofort wieder bremsen würde, wenn sich die Kabine beispielsweise wieder abwärts bewegen würde.

Nachdem allfällige Personen die Aufzugskabine verlassen haben, initialisiert der Servicefachmann unter anderem die Rückstellung der Einrichtung zur Betätigung und Rückstellung der Fangvorrichtung. Die Rückstelleinrichtung führt nun über einen Steuerkreis der Rückstelleinrichtung den Spindelschlitten und den mit dem Spindelschlitten verbundenen Rückführhebel zusammen mit der Halteeinrichtung zum Betätiger. Der dritte Positionsschalter stellt fest, dass die Rückstelleinrichtung ihre Ruheposition verlassen hat. Sobald die Halteinrichtung den Betätiger erreicht drückt der Betätiger, bzw. die am Betätiger angeordnete Haltenase, die Halteklinke wiederum zurück zum zwischenzeitlich wieder aktivierten Elektromagneten. Dieser hält die Halteklinke wieder fest und der zweite Positionsschalter wird zurückgesetzt. Diese Schalterstellung ist zugleich das Steuerkommando für die Rückstelleinrichtung, den Spindelschlitten, jetzt zusammen mit dem Betätiger, zurückzuziehen. Hierbei wird der Druckspeicher gespannt. Sobald der Spindelschlitten wieder seine Ruheposition erreicht hat, schaltet der dritte Positionsschalter und beendet den Rückstellprozess. Bei ordnungsgemässem Rückstellverlauf wird dabei auch der erste Positionsschalter, bzw. Sicherheitsschalter wieder zurückgestellt. Die Fangvorrichtung zusammen mit der Einrichtung zur Betätigung und Rückstellung der Fangvorrichtung ist wieder betriebsbereit.

Sollte während dieser Rückstellung wieder ein schnelles Ansprechen der Fangvorrichtung erforderlich werden, kann unabhängig des Rückstellfortschrittes die Fangvorrichtung, durch auslösen der Elektromagneten, schnell wieder betätigt werden.

Sollte andererseits die Fangvorrichtung beim Rückstellversuch immer noch in der Klemmstellung sein, würde die Halteklinke beim Zurückziehen des Rückführhebels wieder aufgerissen und die Rückstellung muss neu initialisiert werden.

Es ist hierbei ersichtlich, dass der Rückführhebel zusammen mit der Halteklinke, wegen der mit dem Betätiger gemeinsamen Schwenkachse, exakt der Bewegungskurve des Betätigers nachgeführt wird. Dies ermöglicht eine genaue Positionierung der Halteeinrichtung.

In einer weiteren Ausgestaltungsvariante weist die Rückstelleinrichtung eine Kraftbegrenzungseinrichtung auf, welche die Halteeinrichtung bei überschreiten einer vorbestimmten Rückstellkraft von der Rückstelleinrichtung entkoppelt. Dies kann sinnvoll sein, wenn der Fahrkörper beispielsweise gleichzeitig mit der Betätigung der Rückstelleinrichtung bewegt wird. Dann könnten die Fangkeile, die dann Reibschlüssig aus einer Fangstellung zurückgedrückt würden über den Betätiger gegen die Rückstelleinrichtung drücken. Um dabei einer Überbelastung der Rückstelleinrichtung vorzubeugen wird bei Überschreitung der vorbestimmten Rückstellkraft die Halteeinrichtung von der Rückstelleinrichtung entkoppelt.

In einer Ausgestaltungsvariante weist die Einrichtung eine mechanische Sperre auf, welche eine Blockierung der Einrichtung in der Bereitschaftsposition ermöglicht. Dies ist hilfreich, da üblicherweise während der Montage einer Aufzugsanlage die Geräte der Aufzugsanlage elektrisch nicht angeschlossen sind. Die Blockierung ermöglicht eine einfache Montage der Einrichtung zur Betätigung und Rückstellung der Fangvorrichtung. Vorzugsweise bleibt dabei, wenn die mechanische Sperre eingebaut ist der erste Positionssensor, bzw. der Sicherheitsschalter, oder der zweite Positionsschalter zwangsläufig unterbrochen. Damit wird einer versehentlichen Inbetriebnahme der Aufzugsanlage ohne Entfernung der mechanischen Sperre vorgebeugt.

In einer Ausgestaltungsvariante ist die Einrichtung für die Betätigung und Rückstellung einer Fangvorrichtung in ein Gehäuse eingebaut, bzw. das Gehäuse ist ein Bestandteil der Einrichtung. Dieses Gehäuse ist derart geformt und mit Anschlussplatten versehen, dass die Einrichtung an eine Fangvorrichtung angebaut werden kann. Wie Eingangs schon erwähnt werden heutige Fangvorrichtungen in der Regel mittels einer Hebelmechanik betätigt, welche von einem Begrenzerseil betätigt wird. Diese Fangvorrichtungen beinhalten in der Regel eine untere Anschlussstelle, welche ein befestigen von Führungsschuhen ermöglicht. Das vorliegend geformte Gehäuse ist nun vorteilhafterweise so ausgestaltet, dass es an diese Anschlussstelle angebaut werden kann. Die Anschlussplatte wird beispielsweise zwischen Führungsschuh und Fangvorrichtung mitverschraubt. Damit kann die Einrichtung zur Betätigung und Rückstellung der Fangvorrichtung an eine bestehende Aufzugsanlage, bzw. eine bestehende Fangvorrichtung angebaut werden. Es ist somit hervorragend für die Modernisierung von Aufzugsanlagen geeignet.

Die Einrichtung zur Betätigung und Rückstellung der Fangvorrichtung kann zusammen mit einer entsprechenden Fangvorrichtung in verschiedenen Konfigurationen in Aufzugsanlagen eingesetzt werden.

In einer Konfigurationsvariante ist ein Paar Fangvorrichtungen mit zugehörigen Einrichtungen zur Betätigung und Rückstellung der Fangvorrichtungen auf der Kabine angeordnet. Die Einrichtungen zur Betätigung und Rückstellung der Fangvorrichtungen werden durch einen elektronischen Begrenzer angesteuert und die Rückstelleinrichtung wird durch ein Bremssteuergerät gesteuert. Der elektronische Begrenzer steuert beispielsweise direkt oder über das entsprechende Bremssteuergerät die Elektromagneten der Einrichtungen zur Betätigung und Rückstellung der Fangvorrichtungen an. Die Elektromagneten sind vorzugsweise, wie vorgängig bereits beschrieben, in Serie geschalten.

Der elektronische Begrenzer kann beispielsweise eine Geschwindigkeits-Überwachungseinrichtung sein, wie sie in der WO03004397 verwendet ist, oder er kann eine Überwachungseinrichtung sein, welche eine Drehzahl von Rollen auswertet, welche auf der Kabine entlang der Führungsschienen rollen, oder er kann ein Sicherheitsbeaufsichtigungssystem sein, wie es in EP1602610 vorgestellt ist. Der elektronische Begrenzer, bzw. die dazu gehörende Einrichtung ist vorteilhafterweise mit elektrischen Energiespeichern, wie Batterien, Akkus, Kondensatorbatterie ausgerüstet. Mit Hilfe dieser Energiespeicher wird bei einem Energieausfall im Gebäude die Sicherheitseinrichtung über eine vordefinierte Zeit aktiv gehalten.

Selbstverständlich können anstelle eines Paares von Fangvorrichtungen auch mehrere Paare von Fangvorrichtungen mit jeweils zugehörigen Einrichtungen zur Betätigung und Rückstellung der Fangvorrichtung an die Kabine angebaut werden.

In einer ergänzenden Konfigurationsvariante ist auch das Gegengewicht mit einem, oder mehreren Paaren Fangvorrichtungen mit zugehörigen Einrichtungen zur Betätigung und Rückstellung der Fangvorrichtungen ausgerüstet. Dies ist vor allem bei Aufzugsanlagen mit grossen Transporthöhen oder bei Aufzugsanlagen bei denen sich unterhalb des Aufzuges weitere Räume, wie beispielsweise Keller- oder Garagenräume, befinden vielfach erforderlich. Auch bei diesen Gegengewichten sind elektronische Begrenzer, wie sie bei der Kabine dargestellt sind, möglich.

In einer abgewandelten Konfigurationsvariante verfügt jedoch das Gegengewicht über keinen eigenen Geschwindigkeitsbegrenzer, sondern das Gegengewicht wird von einem kabinenseitigen Sicherheitssystem über Signalleitungen, welche beispielsweise in einem Ausgleichskabel integriert sind angesteuert.

In einer weitern Konfigurationsvariante verfügt das Gegengewicht über einen eigenen elektronischen Begrenzer und ein eigenes Bremssteuergerät zur Rückstellung der Einrichtung zur Betätigung und Rückstellung der Fangvorrichtung. Der elektronischen Begrenzer beinhaltet hierbei beispielsweise Rollen, welche auf dem Gegengewicht angeordnet sind und dort entlang der Führungsschienen des Gegengewichts rollen. Mindestens zwei Rollen sind mit Drehzahlaufnehmern ausgerüstet. Anhand der zwei Drehzahlaufnehmer wird die Geschwindigkeit des Gegengewichts ermittelt und bei Feststellung einer zu hohen Geschwindigkeit wird die Einrichtung zur Betätigung und Rückstellung der Fangvorrichtung betätigt, so dass das Gegengewicht sicher stillgesetzt wird.

Das Gegengewicht kann hierbei über das Ausgleichskabel mit Energie versorgt werden und über einen Kommunikationsbus können Staussignale übermittelt werden. Der Kommunikationsbus kann über eine Powerlineverbindung oder über eine eigene Datenleitung erfolgen.

Eine Energieversorgung des Gegengewichts kann natürlich auch über Akkus erfolgen, welche beispielsweise von einem Generator, welcher in den Rollen integriert sein kann, gespeist ist oder welche jeweils in einem Nachtladezyklus gefüllt werden. Ein Rückstellbefehl kann beispielsweise drahtlos (wireless) übermittelt werden. Gleichermassen kann auch ein Statussignal der Fangvorrichtung, bzw. der Einrichtung zur Betätigung und Rückstellung der Fangvorrichtung drahtlos übermittelt werden.

In einer anderen Konfigurationsvariante ist das Gegengewicht mit einer Fangvorrichtung ausgerüstet, welche lediglich bei einer fehlenden Aufhängekraft, mittels einer Schlaffseilüberwachung betätigt wird. In diesem Fall wird lediglich bei einem Entfall der Aufhängekraft am Gegengewicht, was beispielsweise bei einem Versagen eines Tragmittels der Fall ist, die Fangvorrichtung am Gegengewicht betätigt. Um ein versehentliches Ansprechen, beispielsweise infolge von Seilschwingungen, zu verhindern wird die Schlaffseilüberwachung mit einem Dämpfungselement, wie einem pneumatischen Dämpfer oder einer Ansprechverzögerung, versehen. Eine Ansprechverzögerung ist beispielsweise eine Wegstrecke die von einer Schlaffseilauslösung zu durchlaufen ist bevor eine Fangvorrichtung zur Wirkung gebracht wird. Wegstrecken von etwa 50 bis 150mm genügen um eine Schlaffseilauslösung bei Aufzugsanlagen mit einer Fahrgeschwindigkeit von bis zu 1.6m/s genügend zu verzögern. Ein Dämpfungselement, beispielsweise ein Öldämpfer, ist vorteilhafterweise ausgelegt um ein Ansprechen der Fangvorrichtung um bis zu 0.5 Sekunden zu verzögern. Ein Vorteil diese Variante ist, dass keine elektrische Anbindung des Gegengewichts an die Aufzugsanlage erforderlich ist und trotzdem das Gegengewicht wirksam gegen ein Abstürzen gesichert ist. Eine allfällige Fehlauslösung der Fangvorrichtung am Gegengewicht kann an der Kabine oder am Antrieb überwacht werden, da bei einem Ansprechen dieser Fangvorrichtung ein plötzlicher starker Lastwechsel beim Antrieb resultiert.

In einer anderen Konfigurationsvariante einer Aufzugsanlage ist die Fangvorrichtung, bzw. die Einrichtung zur Betätigung und Rückstellung der Fangvorrichtung, zusätzlich von einer Detektionseinrichtung zur Feststellung eines ungewollten Wegfahrens der Aufzugskabine aus einem Stillstand angesteuert. In einer besonders einfachen Ausführung einer derartigen Detektionseinrichtung wird ein Mitlaufrad im Bedarfsfalle an eine Laufbahn der Aufzugskabine angedrückt. Im Normabetrieb ist das Mitlaufrad von der Laufbahn distanziert, es wird nicht angetrieben. Die Detektionseinrichtung beinhaltet einen Sensor, welcher ein Drehen des Mitlaufrads, wenn es im Stillstand an die Laufbahn angedrückt wird, um einen vorbestimmten Drehwinkel feststellt und der bei Überschreitung des vorbestimmten Drehwinkels den Steuerkreis zu den Elektromagneten der Einrichtung zur Betätigung und Rückstellung der Fangvorrichtung unterbricht. Dadurch wird die Fangvorrichtung betätigt und einem weiteren Wegrutschen der Aufzugskabine ist vorgebeugt.

Kombinationen der für das Gegengewicht und die Kabine gezeigten Konfigurationsvarianten sind natürlich möglich. Auch sind natürlich Gegengewichte ohne jegliche Absturzsicherung möglich, wenn die vorgeschlagenen Fangvorrichtungen nur auf der Kabine angeordnet werden.

Im Folgenden wird die Erfindung anhand eines bevorzugten Ausführungsbeispieles im Zusammenhang mit den Figuren beispielhaft erläutert.

Es zeigen:
**Fig. 1** eine schematische Ansicht einer Aufzugsanlage,
**Fig. 2** eine schematische Draufsicht der Aufzugsanlage von Fig. 1,
**Fig. 3** eine Aufzugskabine in eingebautem Zustand in der Aufzugsanlage,
**Fig. 4** eine schematische Darstellung einer möglichen elektrischen Zusammenschaltung der Fangeinrichtungen einer Aufzugsanlage,
**Fig. 5** eine einzelne Fangvorrichtung mit angebauter Einrichtung für die Betätigung und Rückstellung der Fangvorrichtung,
**Fig. 6** die Einrichtung mit der Fangvorrichtung in Bereitschaftsposition,
**Fig. 7** die Einrichtung mit der Fangvorrichtung in eingerückter Stellung,
**Fig. 8** die Einrichtung mit der Fangvorrichtung in Rückstellposition,
**Fig. 9** die Einrichtung mit der Fangvorrichtung in Rückstellposition mit geschlossener Halteklinke,
**Fig. 10** ein Serieschaltung eines Paar Elektromagneten der Einrichtung zur Betätigung und Rückstellung der Fangvorrichtung
**Fig. 11** eine andere Konfigurationsvariante einer Aufzugsanlage mit Kabine und Gegengewicht mit integrierter Sicherheitseinrichtung,

In den Figuren sind für gleichwirkende Teile über alle Figuren hinweg dieselben Bezugszeichen verwendet.

Fig. 1 zusammen mit Fig. 2 zeigen eine schematische Aufzugsanlage 1 in einer Gesamtschau. Die Aufzugsanlage 1 ist in einem Gebäude, bzw. in einen Aufzugsschacht 6 des Gebäudes eingebaut, und sie dient dem Transport von Personen oder Gütern innerhalb des Gebäudes. Die Aufzugsanlage 1 beinhaltet eine Aufzugskabine 2, welche sich entlang von Führungsschienen 10 auf- und abwärts bewegen kann. Die Aufzugskabine 2 ist vom Gebäude über Türen zugänglich. Ein Antrieb 5 dient zum Antreiben und Halten der Aufzugskabine 2. Der Antrieb 5 ist im oberen Bereich des Aufzugsschachts 6 angeordnet und die Kabine 2 ist mit Tragmitteln 4, beispielsweise Tragseilen oder Tragriemen, zum Antrieb 5 verbunden. Die Tragmittel 4 sind über den Antrieb 5 weiter zu einem Gegengewicht 3 geführt. Das Gegengewicht gleicht einen Massenanteil der Aufzugskabine 2 aus, so dass der Antrieb 5 zur Hauptsache lediglich ein Ungleichgewicht zwischen Kabine 2 und Gegengewicht 3 ausgleichen muss. Der Antrieb 5 ist im Beispiel im oberen Bereich des Aufzugsschachts 6 angeordnet. Er könnte selbstverständlich auch an einem anderen Ort im Gebäude, oder im Bereich der Kabine 2 oder des Gegengewichts 3 angeordnet sein. Der Antrieb 5 beinhaltet in der Regel einen Drehzahlmesser 51, der eine wirkliche Drehzahl der Antriebsmaschine misst und an eine Aufzugs- und Antriebssteuerung 50 übermittelt. Die Aufzugs- und Antriebssteuerung 50 regelt und überwacht den Aufzugsbetrieb, sie steuert den Antrieb 5 und betätigt allfällige Bremseinrichtungen 52 der Antriebseinheit 5. Die Aufzugs- und Antriebssteuerung 50 ist in der Regel über einen Kommunikationsbus mit übrigen Kontrolleinrichtungen der Aufzugsanlage verbunden. Die Aufzugs- und Antriebssteuerung 50 ist in der Regel mit einem Hängekabel 48 zur Kabine 2 verbunden. Über dieses Hängekabel 48 wird die Kabine mit Energie versorgt und das Hängekabel 48 beinhaltet auch die erforderlichen Kommunikationsleitungen.

Die Aufzugs- und Antriebssteuerung 50 kann selbstverständlich eingehäusig ausgeführt sein. Verschiedene Funktionsgruppen der Aufzugs- und Antriebssteuerung 50 können jedoch auch in eigenen Gehäusen an unterschiedlichen Orten in der Aufzugsanlage angeordnet sein.

Die Aufzugskabine 2 ist mit einer Fangvorrichtung 11, bzw. im Beispiel mit einem Paar von Fangvorrichtungen 11a, 11b ausgerüstet, welche geeignet ist um die Aufzugskabine 2 bei einer unerwarteten Bewegung, bei Übergeschwindigkeit oder in einem Halt zu sichern und/oder zu verzögern. Die Fangvorrichtung 11, 11a, 11b ist im Beispiel unterhalb der Kabine 2 angeordnet.

Die Fangvorrichtung 11, bzw. jede der Fangvorrichtungen 11a, 11b ist zu jeweils einer Einrichtung 14, 14a, 14b zur Betätigung und Rückstellung der Fangvorrichtung verbunden. Die Einrichtungen 14, 14a, 14b zur Betätigung und Rückstellung der Fangvorrichtung ist zu einer Bremssteuerung 46 verbunden, welche die Einrichtung 14, 14a, 14b zur Betätigung und Rückstellung der Fangvorrichtung zum Zwecke der Betätigung der Fangvorrichtung 11, 11a, 11b und auch zur Rückstellung der Einrichtung 14, 14a, 14b ansteuern kann. Die Bremssteuerung 46 beinhaltet einen elektronischen Begrenzer, bzw. eine entsprechende Geschwindigkeitssensorik 57, bzw. ist zu einer solchen verbunden. Ein mechanischer Geschwindigkeitsbegrenzer, wie er üblicherweise verwendet ist, kann deswegen entfallen. Der elektronische Begrenzer, bzw. die entsprechende Geschwindigkeitssensorik 57 ist wie im generellen Teil bereits beschrieben ausgeführt und wird hier nicht näher erläutert. Der elektronische Begrenzer, bzw. die entsprechende Geschwindigkeitssensorik 57 kann natürlich direkt auf der Kabine 2 angeordnet sein oder es können auch Signale aus der Aufzugssteuerung 50 verwendet sein.

Die Einrichtung 14, 14a, 14b zur Betätigung und Rückstellung der Fangvorrichtung und die Bremssteuerung 46 ist im dargestellten Beispiel zu einem Energiespeicher 44 mit zugehörigem Ladegerät 45 und Spannungswandler 59 verbunden.

Details dieser Ausgestaltung sind im Zusammenhang mit Fig. 4 beschrieben.

Im dargestellten Beispiel gemäss den Fig. 1 und 2 ist auch das Gegengewicht 3 mit Fangvorrichtungen 11g ausgerüstet. Diese sind ihrerseits geeignet um das Gegengewicht 3 bei einer unerwarteten Bewegung oder bei Übergeschwindigkeit zu sichern und/oder zu verzögern. Die Fangvorrichtung 11g ist im Beispiel ebenfalls unterhalb des Gegengewichts 3 angeordnet. Das Gegengewicht ist mittels eines Ausgleichskabels 49 zur Kabine 3 verbunden. Ausgleichskabel 49 werden, vor allem bei grösseren Gebäuden verwendet, um ein Gewicht der Tragmittel 4, das sich während dem Verfahren von Kabine 2 und Gegengewicht 3 gegeneinander verschiebt auszugleichen. Im vorliegenden Beispiel beinhaltet dieses Ausgleichskabel 49 elektrische Leitungen, welche einerseits das Gegengewicht 3, bzw. eine dort angeordnete Bremssteuerung 46g, einen Energiespeicher 44g sowie ein zugehöriges Ladegerät 45g mit Spannungswandler 59g mit Energie und erforderlichen elektrischen Signalen versorgt.

Die Anordnung und Funktion der Fangvorrichtung 11g, der Einrichtung 14g zur Betätigung und Rückstellung der Fangvorrichtung und zugehöriger Teile entspricht im Wesentlichen der bei der Kabine 2 dargestellten Ausführung. Selbstverständlich beinhaltet auch die Fangvorrichtung 11g am Gegengewicht 3 in der Regel mindestens ein Paar Fangvorrichtungen 11g mit zugehörigen Einrichtungen zur Betätigung und Rückstellung der jeweiligen Fangvorrichtungen.

Im dargestellten Beispiel verfügt im Besonderen das Gegengewicht 3 über einen eigenen elektronischen Begrenzer, bzw. eine entsprechende Geschwindigkeitssensorik 57g. Diese Sensorik besteht im Wesentlichen darin, dass eine Drehgeschwindigkeit von Rollen, beispielsweise von Führungsrollen vorgenommen wird. Bei dieser Anordnung werden keine weiteren sicherheitsrelevanten Daten benötigt. Das Ausgleichskabel 49 muss dementsprechend keine sicherheitsrelevanten Daten übertragen.

In Fig. 3 ist einen Fahrkörper, bzw. eine Aufzugskabine 2 oder sinngemäss ein Gegengewicht 3 mit einer angebauten Fangvorrichtung 11 und zugehöriger Einrichtung 14 zur Betätigung und Rückstellung der Fangvorrichtung dargestellt. Die Aufzugskabine 2 oder -Gegengewicht 3 ist an einem Tragmittel 4 aufgehängt und wird mittels Führungsschuhen 58 an Führungsschienen 10 entlang geführt.

Das Auslösen der Fangvorrichtung wird von einem elektronischen Geschwindigkeitsbegrenzer eGB 57 über eine Bremssteuerung initialisiert 46.

In einer Ausführung ist jeweils ein Drehzahlsensor 57 in mindestens zwei Rollen integriert. Die Rollen drehen einer Verfahrgeschwindigkeit des Fahrkörpers entsprechend den Führungsschienen 10 entlang. Eine Auswerteeinheit (nicht dargestellt) vergleicht die Signale der beiden Drehzahlsensoren 57 miteinander und ermittelt die wirkliche Fahrgeschwindigkeit. Bei Feststellung von Unstimmigkeit zwischen den Signalen wird ein Alarm ausgelöst und die Anlage wird stillgesetzt. Zeigt ein oder beide Signale der beiden Drehzahlsensoren 57 eine zu hohe Fahrgeschwindigkeit, wird der Steuerkreis der beiden Einrichtung 14 zur Betätigung und Rückstellung der Fangvorrichtung unterbrochen und die Fangvorrichtungen 11 werden betätigt.

Andere Ausführungen des elektronischen Geschwindigkeitsbegrenzers eGB 57 sind möglich wie es im generellen Teil beschrieben ist. Der Geschwindigkeitsbegrenzers eGB 57 kann auf der Kabine oder dem Gegengewicht oder im Maschinenraum, oder er ist in redundanter Form an mehreren Orten angeordnet.

Ein Energiemodul 43 stellt die Energie vorteilhafterweise zugleich für die Bremsteuerung, allenfalls die Geschwindigkeitsmessung und den Betrieb der Rückstelleinrichtung zur Verfügung. Sie wird in der Regel über ein Hängekabel, bzw. ein Ausgleichskabel mit Energie versorgt.

Fig. 4 zeigt eine beispielhafte Anordnung und elektrische Schaltung der Fangeinrichtung in einer Aufzugsanlage. Im Schacht 6, vorteilhafterweise in der Nähe des Antriebs ist die Aufzugs- und Antriebssteuerung 50 angeordnet. Die Aufzugs- und Antriebssteuerung 50 beinhaltet einen Sicherheitskreis 42. Dieser Sicherheitskreis 42 wird unterbrochen, wenn sich die Aufzugsanlage in einem sicherheitsrelevanten Zustand befindet der mit einer Normalfahrt nicht vereinbar ist. Ein solcher Zustand liegt beispielsweise vor, wenn eine Zugangstüre zur Kabine nicht ordnungsgemäss geschlossen wird, oder wenn ein Notschalter betätigt wird, u.s.w. Bei einem Unterbruch des Sicherheitskreises 42 wird in der Regel der Antrieb der Aufzugsanlage stillgesetzt und eine Antriebsbremse 52 wird betätigt. Die Aufzugs- und Antriebssteuerung 50 verfügt in der Regel auch über eine Information zur Fahrgeschwindigkeit des Antriebs, welche in der Regel von einem Antriebsdrehzahlgeber 51 zur Aufzugs- und Antriebssteuerung 50 übermittelt wird. Die Aufzugs- und Antriebssteuerung 50 ist vorzugsweise weiter mittels eines Kommunikationsbusses 47 zum übrigen Aufzugssystem verbunden und selbstverständlich verfügt die Aufzugsanlage über ein elektrisches Energienetz 53.

Auf der Kabine 2 befinden sich verschiedene weitere elektrische Komponenten, welche über das Hängekabel 48, beispielsweise über den Kommunikationsbus 47 aber auch den Sicherheitskreis 42, zur Aufzugs- und Antriebssteuerung 50 verbunden sind. Diese Komponenten sind neben weiteren betriebsbedingten Teilen, wie Türsteuerung, Beleuchtung, etc., die Bremssteuerung 46, in der Regel ein elektronischer Geschwindigkeitsbegrenzer 57, ein Energiemodul 43 und die Einrichtung 14 zur Betätigung und Rückstellung der Fangvorrichtung.

Die Einrichtung 14 zur Betätigung und Rückstellung der Fangvorrichtung ist an die jeweilige Fangvorrichtung angebaut und kann diese im Bedarfsfalle betätigen und wieder rückstellen. Die Einrichtung 14 zur Betätigung und Rückstellung der Fangvorrichtung wird durch die Bremssteuerung 46, beispielsweise über einen Steuerkreis-Elektromagnet 54 angesteuert um die Fangvorrichtung 11 zu betätigen und um sie, beispielsweise über einen Steuerkreis-Rückstelleinrichtung 55, auch wieder zurückzustellen. Die Einrichtung 14 zur Betätigung und Rückstellung der Fangvorrichtung ist vorzugsweise in den Sicherheitskreis 42 eingebunden. Dies bewirkt, dass bei ausgelöster Einrichtung 14 zur Betätigung und Rückstellung der Fangvorrichtung zwangsläufig der Sicherheitskreis 42 geöffnet und der Antrieb der Aufzugsanlage stillgesetzt wird. Das Energiemodul 43 versorgt die Bremssteuerung 46 und vorzugsweise auch die Einrichtung 14 zur Betätigung und Rückstellung der Fangvorrichtung mit Energie. Im dargestellten Beispiel wird die Einrichtung 14 zur Betätigung und Rückstellung der Fangvorrichtung mit einer Spannung von 12V DC versorgt und die Bremssteuerung 46 wird mit einer Spannung von 24V DC versorgt. Das Energiemodul 43 verfügt dazu über einen Energiespeicher 44, welcher im Beispiel über ein Ladegerät 45 zum Energienetz 53 verbunden und von diesem aufgeladen ist. Zur Generierung unterschiedlicher Spannungen ist im Beispiel ein Spannungswandler 59 vorgesehen. Dadurch können, beispielsweise zur als Rückstelleinrichtung, marktübliche Produkte, beispielsweise aus dem Automobilbau verwendet werden, da dort 12V Komponenten sehr günstig verfügbar sind.

Das Gegengewicht 3 ist im Beispiel nach Fig. 4 ebenfalls mit Fangvorrichtungen 11g ausgerüstet. Die Fangvorrichtungen 11g sind ihrerseits mit Einrichtungen 14g zur Betätigung und Rückstellung der Fangvorrichtungen versehen und das Gegengewicht verfügt über eine eigene Bremssteuerung 46g und Energiemodul 43g welche im Wesentlichen gleich aufgebaut sind wie am Beispiel der Kabine erklärt 2. Über ein Ausgleichskabel 49 ist das Energienetz 53 und der Kommunikationsbus 47 zum Gegengewicht 3 geführt. Der Sicherheitskreis 42 ist in dieser Ausführung nicht bis zum Gegengewicht 3 geführt, sondern die Sicherheitsmeldungen der Fangvorrichtung 11g und der Einrichtung 14g zur Betätigung und Rückstellung der Fangvorrichtung werden in der Bremssteuerung 46g verarbeitet und über den Kommunikationskanal 47 an die Aufzugssteuerung 50 übermittelt. Weiter verfügt in dieser Ausführung das Gegengewicht 3 über einen ersten und einen zweiten Geschwindigkeitssensor 57g, welche eine Fahrgeschwindigkeit des Gegengewichts messen. Am Gegengewicht sind die Geschwindigkeitssensoren vorzugsweise in Rollen eingebaut. Die zwei Geschwindigkeitssensoren 57g können auf Übereinstimmung überwacht werden und daraus kann ein sicheres Geschwindigkeitssignal erzeugt werden. Aufgrund dieses sicheren Geschwindigkeitssignals kann die Bremssteuerung bei Feststellung einer zu hohen Geschwindigkeit des Gegengewichts die Fangvorrichtungen 11g betätigen. Alternative Ausführungen und Kombinationen sind möglich. Anstelle des Energienetzes auf dem Gegengewicht kann ein mitlaufender Rollengenerator den Energiespeicher des Gegengewichts 44g laden und anstelle des drahtgebundenen Kommunikationsbusses kann ein Wireless- Kommunikationsbus verwendet sein. Somit könnte auf das Ausgleichskabel 49 verzichtet werden.

Fig. 5 zeigt die Fangvorrichtung 11 mit angebauter Einrichtung 14 zur Betätigung und Rückstellung der Fangvorrichtung. Bei der Fangvorrichtung 11 handelt es sich im Beispiel um eine Einfachwirkende Gleitfangvorrichtung. Fangkeile 12 werden im Bedarfsfalle von der Einrichtung 14 zur Betätigung und Rückstellung der Fangvorrichtung über einen Betätiger 17 mittels Hebelarmen 20a, 20b nach oben in eine Fangposition gedrückt, bzw. bis sie an der Führungsschiene 10 anliegen. Dann sorgt die Bewegung der zu bremsenden Masse, bzw. der Kabine 2 oder des Gegengewichts 3 und die Reibung zwischen Fangkeil 12 und Schiene 10 für den Aufbau einer Normal- und Bremskraft.

Um die Fangvorrichtung zurückzustellen muss sich die zu bremsende Masse zuerst nach oben bewegen, damit die Fangkeile 12 aus ihrer Klemmposition gelöst werden. Dann, wenn die Reibungskraft zwischen Fangkeil und Schiene genügend klein ist, kann der Fangkeil 12 von den Hebelarmen 20a, 20b über Anschlusslaschen 13 nach unten in eine Bereitschaftsposition zurückgesetzt werden. Die Einrichtung 14 zur Betätigung und Rückstellung der Fangvorrichtung ist mittels einer Anschlussplatte 16 mit der Fangvorrichtung 11 verschraubt.

Im Beispiel wird die Fangvorrichtung von unten betätigt, Alternativ kann die Betätigung auch von oben erfolgen, indem die Einrichtung zur Betätigung und Rückstellung der Fangvorrichtung die Fangkeile zur Betätigung von oben hochzieht und dann zur Zurückstellung die Fangkeile wiederum nach unten drückt. Im Beispiel ist weiter die Fangvorrichtung derart verwendet dass sie eine Abwärtsbewegung des Fahrkörpers, bzw. der Kabine oder des Gegengewichts bremst. Die Einrichtung könnte, zusammen mit der Fangvorrichtung auch umgekehrt verwendet sein, dass die Einrichtung zur Betätigung und Rückstellung der Fangvorrichtung Fangkeile in einer oberen Betriebslage hält und sie Bedarfsgemäss nach unten bewegt um einen unbeabsichtigte fahrt aufwärts abzubremsen.

Im Beispiel ist eine Fangvorrichtung 11 mit Fangkeilen gezeigt. Die vorgestellte Einrichtung zur Betätigung und Rückstellung der Fangvorrichtung kann selbst verständlich auch mit einer Rollenfangvorrichtung zusammenarbeite, wobei anstelle von Fangkeilen Fangrollen betätigt werden. Auch eine Verwendung von Exzenterfangvorrichtungen ist möglich, wobei dann der Exzenter mittels einer Betätigungsstange durch die Einrichtung zur Betätigung und Rückstellung der Fangvorrichtung verdreht wird.

In den folgenden Fig. 6 bis 9 ist ein Aufbau und Funktionsablauf einer Einrichtung zur Betätigung und Rückstellung der Fangvorrichtung, im Zusammenhang mit der in Fig. 5 dargestellten Fangvorrichtung erläutert.

Fig. 6 zeigt die elektrisch betätigbare Fangvorrichtung 11 zusammen mit der Einrichtung 14 zur Betätigung und Rückstellung der Fangvorrichtung in Bereitschaftsstellung bzw. in einer Normalstellung, wie sie dem Normalbetrieb der Aufzugsanlage entspricht. Die Einrichtung 14 zur Betätigung und Rückstellung der Fangvorrichtung ist mittels einer Anschlussplatte 16 an die Fangvorrichtung 11 angebaut, vorzugsweise verschraubt. Die Fangkeile 12 sind in der dargestellten Normalstellung ganz unten und haben horizontal mehrere Millimeter Abstand zur Führungsschiene, so dass sie dieselbe beim Verfahren des Fahrkörpers, (nicht dargestellt) nicht streifen können. Die Fangkeile 12 werden vom Betätiger 17, bzw. von dem im Betätiger 17 integrierten Hebelarm 20, bzw. den im Betätiger 17 integrierten Hebelarmen 20a, 20b (siehe Fig. 5) mittels der, bzw. den Anschlusslaschen 13, festgehalten. Der Betätiger 17 ist im Gehäuse 15 schwenkbar auf einer Schwenkachse 18 gelagert und er weist weiter einen Steuerarm 22 auf, welcher über eine Haltenase 23 und Halteklinke 27 mit einem Elektromagneten 28 zusammenwirkt. Ein Druckspeicher 24, im Beispiel als Druckfeder ausgeführt, greift über eine Druckachse 25 ebenfalls am Steuerarm 22, bzw. am Betätiger 17 an und stellt eine erforderliche Betätigungskraft bereit um im Bedarfsfalle, das heisst bei Freigabe der Haltenase 23, die Fangvorrichtung zu betätigen.

Weiter ist der Hebelarm 20 vorzugsweise über ein vertikales Gelenk 21 im Betätiger 17 eingebaut. Dieses gelenk ermöglicht einen seitlichen Ausgleich, wenn sich der Fangkeil 12 beim Hochschieben entlang einer Keilschräge seitlich verschiebt. Anstelle des gelenkes 21 kann natürlich auch der Hebelarm 20 selbst entsprechend elastisch ausgeführt sein, oder die Anschlusslasche 13 kann so ausgeführt sein, dass eine seitliche Verschiebung ermöglicht ist.

In den Ansichten gemäss Fig. 6 bis 9 ist jeweils lediglich 1 Hebelarm 20 sichtbar. Es ist jedoch im Zusammenhang mit Fig. 5 klar, dass jeweils zwei Hebelarme 20a, 20b nebeneinander angeordnet sind, welche die zugeordneten Fangkeile betätigen. Die Hebelarme 20a, 20b sind dann vorzugsweise über einen zentralen Schwenkkörper 19 zum Betätiger 17 zusammengebaut.

Im Beispiel ist der Betätiger 17 aus verschiedenen Einzelteilen, wie Schwenkkörper 19, Hebelarme 20, 20a, 20b und Steuerarm 22 aufgebaut. Selbstverständlich kann der Betätiger auch einstückig, beispielsweise als Formgussteil aufgebaut sein.

Im Beispiel ist ein Hebelabstand zwischen Anschlusslasche 13 und Schwenkachse 18 im Vergleich zum Steuerabstand zwischen Druckachse 25 und Schwenkachse 18 gross gewählt. Dieses Hebelverhältnis beträgt etwa 5:1. Dadurch werden Einrückwege am Druckspeicher und Steuerarm klein. Dies ist vorteilhaft, da dadurch eine schnelle Betätigung der Fangvorrichtung erreicht werden kann. In einem ausgeführten Beispiel beträgt ein benötigter Hub der Fangkeile 12 etwa 100mm bis eine Klemmung der Fangkeile an der Führungsschiene stattfindet. Wegen der 5:1 Übersetzung beträgt der Hub an der Druckachse lediglich etwa 20mm. Mit einer Druckspeicherkraft von etwa 1000N bis 1400N kann die Masse der zwei Fangkeile, welche im Beispiel etwa 2 x 1.5 kg beträgt, innerhalb von weniger als 0.1 Sekunden in die Fangposition bewegt werden. Durch Massnahmen am Betätiger, welche die Masse des Betätigers reduzieren, wie gelochte Hebel oder Hebelwerkstoff aus Aluminium oder anderen leichten und doch festen Materialien, kann diese schnelle Reaktionszeit optimiert werden.

Die Kraftauslegung des Druckspeichers ist dabei so gewählt, dass beispielsweise auch bei Bruch einer Druckfeder - was gleichbedeutend einem Kraftverlust einer Federwindung ist - noch genügend Restkraft zur Betätigung der Fangvorrichtung besteht.

Der Elektromagnet 28 wird nach dem Ruhestromprinzip betrieben. Das heisst, eine Haltekraft ist vorhanden solange Strom fliesst. In diesem Zustand hält somit der Elektromagnet 28 die Halteklinke 27 fest, welche ihrerseits über die Haltenase 23 den Steuerarm 22 und damit den Druckspeicher 24 festhält. Damit ist der Betätiger 17 fixiert und die Fangkeile 12 sind über den Hebel 20 und die Anschlusslasche 13 festgehalten. Dadurch ist auch einer versehentlichen Betätigung der Fangkeile, beispielsweise durch versehentliches streifen der Führungsschiene, vorgebeugt.

Weiter ist die Stellung des Betätigers 17 durch einen ersten Positionssensor 38 überwacht.

In einer Ausführung ist die Einrichtung 14 zur Betätigung und Rückstellung der Fangvorrichtung, wie weiter in Fig. 6 ersichtlich, mit einer Montagesperre 41 versehen. Die Montagesperre 41 kann, zur einfachen Montage im Gehäuse, wie in der Fig. 6 mittels strichpunktiertem Umriss dargestellt, eingesetzt werden und hält dann den Betätiger, vorzugsweise mechanisch in der Bereitschaftsstellung. Dadurch kann die Einrichtung einfach in die Anschlusslaschen eingefahren und montiert werden. Dies ist hilfreich, da während einer Montage der Fangvorrichtung, bzw. der Einrichtung zur Betätigung und Rückstellung der Fangvorrichtung in der Regel elektrische Teile noch nicht verdrahtet sind. In einer vorteilhaften Ausführung ist diese Montagesperre mit dem Positionssensor 38 gekoppelt, um eine Inbetriebnahme der Aufzugsanlage mit eingesetzter Montagesperre zu verhindern. Nach Montage der Einrichtung, bzw. nach erfolgte elektrischer Verdrahtung und Ansteuerung der Einrichtung 14 zur Betätigung und Rückstellung der Fangvorrichtung kann die Montagesperre 41 entfernt und beispielsweise im Gehäuse mit einer Halteklammer deponiert werden, und die Einrichtung 14 zur Betätigung und Rückstellung der Fangvorrichtung ist dann wie vorgängig erläutert vom Elektromagneten 28 in der Bereitschaftsstellung gehalten.

Wird nun der Stromfluss im Elektromagneten 28, beispielsweise durch die Bremssteuerung 46 (siehe Fig. 1 bis 4) oder eine andere Sicherheitseinrichtung, unterbrochen, dann verschwindet dessen Magnetkraft. Die Halteklinke 27 gibt, wie in Fig. 7 ersichtlich, die Haltenase 25 des Steuerarms 22, bzw. den Betätiger 17 frei und die Betätigungskraft des Druckspeichers 24 drückt nun die Fangkeile 12 nach oben in die Fangposition. Der Fahrkörper, bzw. die Aufzugskabine oder das Gegengewicht wird zwangsläufig gebremst. Gleichzeitig mit der Betätigung der Fangkeile 12 wird der erste Positionssensor 38 betätigt, womit der Sicherheitskreis 42 der Aufzugsanlage (siehe Fig. 4) unterbrochen wird. Vorteilhafterweise ist beim Elektromagneten 28 ein zweiter Positionssensor 39, beispielsweise ein Mikroschalter, angeordnet, der die Stellung der Halteklinke 27 selbst überwacht. Dieser zweite Positionssensor 39 kann verwendet sein um ein versehentliches öffnen der Halteklinke 27 frühzeitig zu erkennen, oder auch um eine Rückstellung der Einrichtung 14 zur Betätigung und Rückstellung der Fangvorrichtung zu steuern wie nachfolgend erläutert.

In Fig. 7 bis 9 wird das Zurückstellen oder Lösen der Fangvorrichtung beispielhaft gezeigt. Die Einrichtung 14 zur Betätigung und Rückstellung der Fangvorrichtung umfasst dazu einen Rückführhebel 31, auf welchem der Elektromagnet 28 zusammen mit der Halteklinke 27 und dem zweiten Positionssensor 39 angeordnet ist. Der Rückführhebel 31 ist auf der Schwenkachse 18, schwenkbar gelagert, so dass ein Schwenkradius der Haltenase 23 des Steuerarms 22 und die Halteklinke 27 derselben Schwenkbahn folgen. Der Rückführhebel 31 ist zu einer Rückstelleinrichtung 30 verbunden. Die Rückstelleinrichtung 30 umfasst im Beispiel einen Spindelschlitten 35 der zum Rückführhebel 31 verbunden ist. Der Spindelschlitten 35 wird mittels einer Spindelachse 34 von einem Spindelantrieb 33 vor- und zurückbewegt. Im Weiteren umfasst die Rückstelleinrichtung 30 einen dritten Positionssensor 40, wiederum vorzugsweise einen Mikroschalter, der eine eingefahrene Position des Spindelschlittens 35 und damit des Rückführhebels 31 feststellt.

Bevor nun eine Rückstellung initialisiert wird, ist in der Regel die Fahrkörper entgegen der Fangrichtung zurückbewegt worden. Damit werden die Fangkeile 12 aus ihrer Klemmposition gelöst und sie liegen im Wesentlichen lose, bzw. lediglich durch eine Kraft des Druckspeichers 24 belastet an den Führungsschienen an.

Nach einer erfolgten Bremsung des Fahrkörpers durch die Fangvorrichtung 11 und entsprechend betätigter Einrichtung 14 zur Betätigung und Rückstellung der Fangvorrichtung, wie sie in Fig. 7 dargestellt ist, schwenkt nun der Spindelantrieb 33 - nach einer Initialisierung durch die Bremssteuerung 46 (Fig. 4) - über die Spindelachse 34 und den Spindelschlitten 35 den Rückführhebel 31 nach unten zum Steuerhebel 22. damit wird die Halteklinke 27 zur Haltenase 23 bewegt, wie in Fig. 8 dargestellt. Mit Erreichen der Haltenase 23 drückt die Haltenase 23 die Halteklinke 27 zurück an den eingeschalteten Elektromagneten 28, der nun die Halteklinke 27 wiederum festhält, wie in Fig. 9 ersichtlich. Diese Position wird durch den zweiten Positionssensor 39 festgestellt. Dies ist zugleich ein Steuerinput an die Bremssteuerung die Verfahrrichtung des Spindelantriebs 33 zu wenden und den Spindelschlitten 35, nun zusammen mit dem Steuerarm in die Bereitschaftsposition, entsprechend dargestellt in Fig. 6, zurückzubewegen. Diese Bereitschaftsposition ist erreicht, sobald der dritte Positionssensor 40 durch den zurückbewegten Spindelschlitten 35 betätigt wird, wodurch die Rückstellung abgeschlossen und die Einrichtung 14 zur Betätigung und Rückstellung der Fangvorrichtung wieder in ihrer Bereitschaftsposition ist, da gleichzeitig mit dem Zurückziehen des Steuerarms 22 natürlich auch der Druckspeicher 24 wieder gespannt wurde. Ersichtlich ist, dass nun während einem Zurückfahren der Einrichtung, bei einem Fehlverhalten des Fahrkörpers jederzeit, durch Abschaltung des Elektromagneten 28, die Fangvorrichtung direkt wieder betätigt werden kann.

Ergänzend ist zu vermerken, dass anstelle der Spindelrückstellung natürlich auch andere Antriebsarten, wie ein Linearmotor oder ein anderer Schwenkantrieb verwendet werden können. Ein Spindelantrieb ist vorteilhaft, da derartige Spindelantriebe beispielsweise zur Betätigung von Autofenstern häufig verwendet und entsprechend günstig zu beschaffen sind.

Weiter vorteilhafte Ergänzungen sind weiter in den Fig. 6 bis 9 ersichtlich.

So ist der Spindelschlitten 35 in einer Ausführung über einen Kraftbegrenzer 36, beispielsweise eine Rasterfeder 37 mit dem Rückführhebel verbunden. Damit ist einer Überlastung der Rückstelleinrichtung 30 vorgebeugt, wenn der Fahrkörper während der Rückstellbewegung selbst bewegt wird, wodurch über die Fangkeile 12 eine unerwartete Druckkraft auf die Rückstelleinrichtung wirken könnte. Der Kraftbegrenzer 36 begrenzt die Druckkraft in der Rückstelleinrichtung, bzw. in der Spindelachse 34 auf etwa 100N. Wird der Maximalwert überschritten, dann kann sich der Spannhebel im Freilauf verschieben. Um den Spannhebel wieder einzurasten wird das Zugglied nach oben bewegt.

Weiter ist eine Form der Halteklinke 27 derart gewählt, dass die Halteklinke wiederum geöffnet wird wenn beispielsweise die nach wie vor festgeklemmten Fangkeile 12 ein zurückziehen derselben verhindern. In diesem Falle kann durch die Kraft der Rückstelleinrichtung 30 die Halteklinke wiederum geöffnet werden. Da zu diesem Zeitpunkt der zweite Positionssensor 39 ebenfalls wieder geöffnet, bzw. betätigt wird, kann die Bremssteuerung diesen Zustand erkennen und die Rückstellung erneut starten.

Fig. 10 zeigt eine vorteilhafte Verschaltung der Elektromagneten 28 bei einer typischen Verwendung von zwei Einrichtungen zur Betätigung und Rückstellung von einem Paar Fangvorrichtungen. Hierbei ist, wie in den Fig. 1 bis 4 erläutert, jeweils eine Einrichtung zur Betätigung und Rückstellung der Fangvorrichtung mit einer Fangvorrichtung verbunden. Die zwei Elektromagneten 28 sind hierbei in Serie geschalten und sind über die Bremssteuerung 46 mit einem erforderlichen Haltestrom beaufschlagt. Mit dieser seriellen Verschaltung sind die beiden Einrichtungen zur Betätigung und Rückstellung der Fangvorrichtung auf Millisekunden genau elektrisch synchronisiert. Die beiden zu betätigenden Fangvorrichtungen lösen somit gleichzeitig aus.

Gleichzeitig wird dadurch auch sichergestellt dass bei einem elektrischen Unterbruch in einer Spule der Elektromagneten 28 beide Fangvorrichtungen auslösen und kein einseitiges schädliches Fangen stattfindet. Eine mechanische Synchronisation mit einem Hebelgestänge ist nicht mehr notwendig.

In Fig. 11 ist eine zu den Fig. 1 bzw. 3 ergänzende oder alternative Ausführung des Sicherheitskonzepts einer Aufzugsanlage 1 dargestellt. Hierbei ist die Aufzugskabine 2 mit Fangvorrichtungen 11 und zugehörigen Einrichtungen 14 zur Betätigung und Rückstellung der Fangvorrichtung mit Bremsteuerung 46 ausgerüstet, wie es vorgängig beschrieben ist. Das Gegengewicht 3 ist im Unterschied dazu mit einer im Wesentlichen bekannten Fangvorrichtung 11g ausgerüstet, welche durch eine Schlaffseilauslösung 56 betätigt wird. Dies bedeutet, dass die Fangvorrichtung 11g betätigt wird, wenn eine Aufhängekraft, während einer vorbestimmten Zeitdauer unter einen voreingestellten Wert sinkt. Brechen somit beispielsweise die Tragmittel 4 in der Aufzugsanlage, würde die Fangvorrichtung der Aufzugskabine 2 über die Bremssteuerung 46 betätigt und die Aufzugskabine würde sicher gebremst, und wegen der nun plötzlich fehlenden Tragkraft im Tragmittel würde die Schlaffseilauslösung 56 die Fangvorrichtung 11g des Gegengewichts betätigen und das Gegengewicht 3 von einem Absturz sichern. Mittels einer Verzögerungs- oder Dämpfeinrichtung in der Schlaffseilauslösung 56 wird erreicht, dass bei einem kurzzeitigen Schwingvorgang keine Auslösung der Fangvorrichtung 11g erfolgt.

Bei Kenntnis der vorliegenden Erfindung kann der Aufzugsfachmann die gesetzten Formen und Anordnungen beliebig verändern. Beispielsweise können. So kann die Bremssteuerung 46 und / oder das Energiemodul 43 und / oder die Geschwindigkeitssensoren 57 als separate Baugruppen ausgeführt sein, oder dieses Baugruppen können in einem Sicherheitspaket zusammengefasst sein. Dieses Sicherheitspaket kann auch Bestandteil einer Aufzugssteuerung sein. Die Einrichtung zur Betätigung und Rückstellung der Fangvorrichtung kann als Baugruppe an eine Fangvorrichtung angebaut sein, oder sie kann auch mit einer Fangvorrichtung, im Wesentlichen eingehäusig zusammengebaut sein.

## Patentansprüche

1. Einrichtung für die Betätigung und Rückstellung einer Fangvorrichtung einer Aufzugsanlage, welche Fangvorrichtung (11,11a, 11b, 11g) mindestens ein Fangelement (12) zum Klemmen einer Bremsfläche oder einer Führungsschiene (10) aufweist,
wobei die Einrichtung (14) einen Druckspeicher (24), vorzugsweise eine Druckfeder, einen Betätiger (17) und eine Halteeinrichtung (26) beinhaltet,
wobei eine fernbetätigbare Rückstelleinrichtung (30) ausgestaltet ist um den Druckspeicher (24) in eine Bereitschaftsposition zu spannen,
**dadurch gekennzeichnet, dass** der Betätiger (17) zu dem Fangelement (12) verbindbar und mit dem Druckspeicher (24) verbunden ist und der Betätiger (17) ausgestaltet ist um das Fangelement (12) einerseits in der Bereitschaftsposition zu halten und andererseits im Bedarfsfalle, bei Freigabe des Druckspeichers (24), bzw. der Druckfeder, in eine Fangposition zu bewegen, und
dass die Halteeinrichtung (26) eine mittels Elektromagnet (28) gehaltene und mittels Federkraft ausgelöste Halteklinke (27) umfasst, welche Halteklinke (27) ausgestaltet ist um den Betätiger (17) in der Bereitschaftsposition zu halten.

2. Einrichtung für die Betätigung und Rückstellung einer Fangvorrichtung gemäss Anspruch 1, **dadurch gekennzeichnet, dass** der Betätiger (17) um eine im wesentlichen horizontale Schwenkachse (18) schwenkbar in der Einrichtung (14) gelagert ist und der Betätiger (17) ausgestaltet ist um im Bedarfsfalle mehrere Fangelemente (12) der Fangvorrichtung (11,11a, 11b, 11g), vorzugsweise mehrere Fangkeile der Fangvorrichtung, im Wesentlichen synchron in eine Fangposition zu bewegen.

3. Einrichtung für die Betätigung und Rückstellung einer Fangvorrichtung gemäss Anspruch 1 oder 2,
**dadurch gekennzeichnet, dass** der Betätiger (17) einen Schwenkkörper (19), zwei Hebelarme (20, 20a, 20b) und einen Steuerarm (22) aufweist und die zwei Hebelarme (20, 20a, 20b) des Betätigers (17) zu je einem Fangkeil (12) der Fangvorrichtung (11,11a, 11b, 11 g) verbindbar sind,
dass die Verbindung vorzugsweise einen horizontalen Seitenausgleich ermöglicht und dass der Steuerarm (22) den Schwenkkörper (19) zu dem Druckspeicher (24), bzw. der Druckfeder, und zu der Halteeinrichtung (26) verbindet, welche ausgelegt ist um den Betätiger (17) in der Bereitschaftsposition zu halten.

4. Einrichtung für die Betätigung und Rückstellung einer Fangvorrichtung gemäss einem der vorgängigen Ansprüche, **dadurch gekennzeichnet, dass** ein erster Positionssensor (38), vorzugsweise ein Sicherheitsschalter, eine Arbeitsstellung des Betätigers (17) und der Fangkeile (12) überwacht, und / oder dass ein zweiter Positionssensor (39), vorzugsweise ein Mikroschalter, eine Arbeitsstellung der Halteklinke (27) überwacht.

5. Einrichtung für die Betätigung und Rückstellung einer Fangvorrichtung gemäss einem der vorgängigen Ansprüche, **dadurch gekennzeichnet, dass** die Halteeinrichtung (26) über einen Rückführhebel (31) schwenkbar auf der Schwenkachse (18) des Betätigers (17) gelagert ist und die fernbetätigbare Rückstelleinrichtung (30) ausgelegt ist um die Halteeinrichtung (26) gesteuert von einer Bereitschaftsposition in eine Rückholposition und nach einem Einklinken der Halteklinke (27) der Halteeinrichtung (26) im Steuerarm (22) des Betätigers (17) die Halteeinrichtung (26) zusammen mit dem Steuerarm (22) wieder in die Bereitschaftsposition zu verfahren, wobei zusammen mit dem Verfahren des Steuerarms (22) in die Bereitschaftsposition der Druckspeicher (24), bzw. die Druckfeder, wieder in die Bereitschaftsposition gespannt wird.

6. Einrichtung für die Betätigung und Rückstellung einer Fangvorrichtung gemäss einem der vorgängigen Ansprüche, **dadurch gekennzeichnet, dass** ein dritter Positionssensor (40), vorzugsweise ein Mikroschalter, eine der Bereitschaftsposition der Rückstelleinrichtung, bzw. des Druckspeichers (24), bzw. der Fangkeile (12) überwacht.

7. Einrichtung für die Betätigung und Rückstellung einer Fangvorrichtung gemäss einem der vorgängigen Ansprüche, **dadurch gekennzeichnet, dass** die Rückstelleinrichtung (30) einen Spindeltrieb mit einem Spindelantrieb (33) und einer durch eine Spindel des Spindelantriebs (33) bewegten Spindelschlitten (35) beinhaltet, und der Spindelschlitten (35) zum Rückführhebel (31) verbunden ist, wodurch dem Spindelantrieb (33) ermöglicht ist den Rückführhebel (31) zu bewegen.

8. Einrichtung für die Betätigung und Rückstellung einer Fangvorrichtung gemäss einem der vorgängigen Ansprüche, **dadurch gekennzeichnet, dass** die Rückstelleinrichtung (30) eine Kraft-begrenzungseinrichtung (36) aufweist, welche die Halteeinrichtung (26) bei überschreiten einer vorbestimmten Rückstellkraft von der Rückstelleinrichtung (30) entkoppelt.

9. Einrichtung für die Betätigung und Rückstellung einer Fangvorrichtung gemäss einem der vorgängigen Ansprüche, **dadurch gekennzeichnet, dass** die Einrichtung (14) eine mechanische Sperre (41) beinhaltet, welche ermöglicht die Einrichtung (14) in der Bereitschaftsposition zu blockieren, wobei vorzugsweise der erste Positionssensor (38), bzw. der Sicherheitsschalter, zwangsläufig unterbrochen bleibt, wenn die mechanische Sperre (41) die Einrichtung (14) in der Bereitschaftsposition blockiert.

10. Einrichtung für die Betätigung und Rückstellung einer Fangvorrichtung gemäss einem der vorgängigen Ansprüche, **dadurch gekennzeichnet, dass** die Einrichtung (14) in einem Gehäuse (15) eingebaut ist, welches geformt und mit entsprechender Anschlussplatte (16) versehen ist um an eine Fangvorrichtung (11,11a, 11b, 11g) angebaut zu werden.

11. Aufzugsanlage mit mindestens einem Fahrkörper welcher entlang von mindestens zwei Führungsschienen (10) in einem Aufzugsschacht (6) verfahrbar angeordnet ist, beinhaltend:
mindestens zwei an dem Fahrkörper (2, 3) angeordnete Fangvorrichtungen (11,11a, 11b, 11g), welche je einer Führungsschiene (10) zugeordnet sind und welche je mittels zwei Fangkeilen (12) die Führungsschienen (10) zum bedarfsgemässen Abbremsen und Festhalten des Fahrkörpers (2, 3) an den Führungsschienen (10) greifen können, und
mit mindestens zwei an dem Fahrkörper (2, 3) angeordnete und mit den Fangvorrichtungen (11,11a, 11b, 11g) in Verbindung stehende Einrichtungen (14) für die Betätigung und Rückstellung der Fangvorrichtungen gemäss einem der Ansprüche 1 bis 10.

12. Aufzugsanlage gemäss Anspruch 11, **dadurch gekennzeichnet, dass** die beiden Elektromagneten (28) der beiden Einrichtungen (14) seriell geschalten sind, wodurch bei einem Leiterunterbruch zwangsläufig beide Elektromagneten (28) stromlos werden und die Fangvorrichtungen (11,11a, 11b, 11g) beidseitig betätigt werden und / oder dass bei einem Öffnen einer der Halteklinken (27), welches vorzugsweise durch einen der beiden zweiten Positionssensoren (39) festgestellt wird, die beiden Elektromagneten (28) stromlos geschalten werden.

13. Aufzugsanlage gemäss einem der vorgängigen Ansprüche 11 oder 12, **dadurch gekennzeichnet**,
dass der Fahrkörper (2, 3) eine Aufzugskabine (2) ist und die Einrichtung (14) zur Betätigung der Fangvorrichtung zu einer elektronischen Sicherheitseinrichtung (62) verbunden ist, welche eine Abweichung der Fahrgeschwindigkeit von einer Sollgeschwindigkeit feststellen kann und welche bei Feststellung einer unzulässigen Abweichung die Einrichtung (14) zur Betätigung der Fangvorrichtung ansteuert, und /oder
dass der Fahrkörper (2, 3) eine Aufzugskabine (2) ist und die Einrichtung (14) zur Betätigung der Fangvorrichtung zu einer Überwachungseinrichtung (60) verbunden ist, welche bei einem Stillstand der Aufzugskabine (2) aktiviert ist um ein allfälliges unerwartetes Wegdriften der Aufzugskabine (2) aus dem Stillstand festzustellen und welche bei Feststellung eines unerwarteten Wegdriftens die Einrichtung (14) zur Betätigung der Fangvorrichtung ansteuert, und / oder
dass ein weiterer Fahrkörper (2, 3), bzw. der Fahrkörper ein Gegengewicht (3) ist und die Einrichtung (14) zur Betätigung der Fangvorrichtung eine Geschwindigkeitskontrolleinrichtung (61) beinhaltet, oder die Einrichtung zur Betätigung der Fangvorrichtung über eine Signalleitung eines Hänge- (48) oder Ausgleichskabels (49) angesteuert ist, oder die Einrichtung (14) zur Betätigung der Fangvorrichtung über eine Wirelessverbindung angesteuert ist.

14. Aufzugsanlage gemäss einem der vorgängigen Ansprüche 11 bis 13, **dadurch gekennzeichnet**,
dass die Einrichtung (14) zur Betätigung der Fangvorrichtung über einen Energiespeicher (44) mit elektrischer Energie versorgt ist.

15. Verfahren für die Betätigung und Rückstellung einer Fangvorrichtung einer Aufzugsanlage, beinhaltend die Schritte:
- Halten von mindestens zwei Fangkeilen (12) der Fangvorrichtung in einer Bereitschaftsposition mittels eines von einer Halteklinke (27) gehaltenen Betätigers (17),
- Auslösen der Halteklinke (27) mittels Abschalten eines Elektromagneten und Freigabe des durch die Halteklinke (27) gehaltenen Betätigers (17),
- synchrones Bewegen der mindestens zwei Fangkeile (12) der Fangvorrichtung (11) in eine Fangposition mittels des Betätigers (17) und eines auf den Betätiger (17) wirkenden Druckspeichers (24),
- bedarfsweise zumindest teilweises Lösen der Fangkeile (12) aus ihrer Klemmposition durch zurückbewegen der Fangvorrichtung entgegen einer Fangrichtung, und
- fernbetätigtes Rückstellen des Betätigers (17) und der Fangkeile (12) und gleichzeitiges Spannen des Druckspeichers (24) in eine Bereitschaftsposition.

## Claims

1. Equipment for actuating and resetting a safety brake device of a lift installation, which safety brake device (11, 11 a, 11 b, 11 g) comprises at least one safety brake element (12) for clamping a brake surface or a guide rail (10),
wherein the equipment (14) includes an energy store (24), preferably a compression spring, an actuator (17) and a holding device (26), and
wherein a remotely actuable resetting device (30) is designed to stress the energy store (24) in the position of readiness,
**characterised in that** the actuator (17) is connectible with the safety brake element (12) and is connected with the energy store (24) and the actuator (17) is designed on the one hand to hold the safety brake element (12) in a position of readiness and on the other hand when required to move the safety brake element to a safety braking position on release of the energy store (24) or compression spring, and
that the holding device (26) comprises a retaining latch (27), which is held by means of an electromagnet (28) and released by means of spring force and which is designed in order to hold the actuator (17) in the position of readiness.

2. Equipment for actuating and resetting a safety brake device according to claim 1, **characterised in that** the actuator (17) is mounted in the equipment (14) to be pivotable about a substantially horizontal pivot axle (18) and the actuator (17) is designed to move, when required, a plurality of safety brake elements (12) of the safety brake device (11, 11 a, 11 b, 11 g), preferably a plurality of safety brake wedges of the safety brake device, substantially synchronously into a safety braking position.

3. Equipment for actuating and resetting a safety brake device according to claim 1 or 2,
**characterised in that** the actuator (17) comprises a pivot body (19), two lever arms (20, 20a, 20b) and a control arm (22) and the two lever arms (20, 20a, 20b) of the actuator (17) are each connectible with a respective safety brake wedge (12) of the safety brake device (11, 11a, 11b, 11g),
that the connection preferably enables lateral balancing horizontally and
that the control arm (22) connects the pivot body (19) with the energy store (24) or compression spring and with the holding device (26), which is designed to hold the actuator (17) in the position of readiness.

4. Equipment for actuating and resetting a safety brake device according to any one of the preceding claims, **characterised in that** a first position sensor (38), preferably a safety switch, monitors a work setting of the actuator (17) and the safety brake wedges (12) and/or that a second position sensor (39), preferably a microswitch, monitors a work setting of the retaining latch (27).

5. Equipment for actuating and resetting a safety brake device according to any one of the preceding claims, **characterised in that** the holding device (26) is pivotably mounted by way of a return lever (31) on the pivot axle (18) of the actuator (17) and the remotely actuable resetting device (30) is designed to move the holding device (26) in controlled manner from a readiness position to a restoring position and after latching in place of the retaining latch (27) of the holding device (26) in the control arm (22) of the actuator (17) to move the holding device (26) together with the control arm (22) back into the position of readiness, wherein in company with the movement of the control arm (22) into the position of readiness the energy store (24) or compression spring is stressed again in the position of readiness.

6. Equipment for actuating and resetting a safety brake device according to any one of the preceding claims, **characterised in that** a third position sensor (40), preferably a microswitch, monitors one of the positions of readiness of the resetting device, the energy store (24) and the safety brake wedges (12).

7. Equipment for actuating and resetting a safety brake device according to any one of the preceding claims, **characterised in that** the resetting device (30) includes spindle drive means with a spindle drive (33) and a spindle carriage (35) moved by a spindle of the spindle drive (33) and the spindle carriage (35) is connected with the return lever (31), whereby it is made possible for the spindle drive (33) to move the return lever (31).

8. Equipment for actuating and resetting a safety brake device according to any one of the preceding claims, **characterised in that** the resetting device (30) comprises a force limiting device (36) which decouples the holding device (26) from the resetting device (30) if a predetermined resetting force is exceeded.

9. Equipment for actuating and resetting a safety brake device according to any one of the preceding claims, **characterised in that** the equipment (14) includes a mechanical lock (41) which makes it possible for the equipment (14) to be blocked in the position of readiness, wherein preferably the first position sensor (38) or the safety switch remains constrainedly interrupted when the mechanical lock (41) blocks the equipment (14) in the position of readiness.

10. Equipment for actuating and resetting a safety brake device according to any one of the preceding claims, **characterised in that** the equipment (14) is installed in a housing (15) which is shaped and provided with a corresponding connection plate (16) so as to be attached to a safety brake device (11, 11 a, 11 b, 11 g).

11. Lift installation with at least one travel body arranged to be movable along at least two guide rails (10) in a lift shaft (6), including:
at least two safety brake devices (11, 11 a, 11 b, 11 g), which are arranged at the travel body (2, 3) and which are each associated with a respective guide rail (10) and by means of two respective safety brake wedges (12) can engage the guide rails (10) for braking and fixing the travel body (2, 3) to the guide rails (10) as required, and
with at least two items of equipment (14), which are arranged at the travel body (2, 3) and connected with the safety brake devices (11, 11 a, 11b, 11 g), for actuating and resetting the safety brake devices according to any one of claims 1 to 10.

12. Lift installation according to claim 11, **characterised in that** the two electromagnets (28) of the two items of equipment (14) are connected in series, whereby in the case of line interruption the two electromagnets (28) are constrainedly in power-free state and the safety brake devices (11, 11 a, 11 b, 11 g) are actuated at both sides and/or that in the case of opening of one of the retaining latches (27), which is preferably detected by one of the two second position sensors (39), the two electromagnets (28) are switched to the power-free state.

13. Lift installation according to one of the preceding claims 11 and 12, **characterised in that**
the travel body (2, 3) is a lift cage (2) and the equipment (14) for actuation of the safety brake device is connected with an electronic safety device (62), which can detect departure of the travel speed from a target speed and which on detection of an impermissible departure activates the equipment (14) for actuation of the safety brake device, and/or
the travel body (2, 3) is a lift cage (2) and the equipment (14) for actuating the safety brake device is connected with a monitoring device (60), which is activated at standstill of the lift cage (2) in order to detect possible unexpected drifting of the lift cage (2) away from standstill and which on detection of unexpected drifting away activates the equipment (14) for actuation of the safety brake device, and/or
a further travel body (2, 3) or the travel body is a counterweight (3) and the equipment (14) for actuating the safety brake device includes a speed checking device (61) or the equipment for actuation of the safety brake device is activated by way of a signal line of a suspension cable (48) or balancing cable (49) or the equipment (14) for actuation of the safety brake device is activated by way of a wireless connection.

14. Lift installation according to any one of the preceding claims 11 to 13, **characterised in that** the equipment (14) for actuation of the safety brake device is supplied with electrical power by way of a power store (44).

15. Method for actuating and resetting a safety brake device of a lift installation, comprising the steps:
- holding at least two safety brake wedges (12) of the safety brake device in a position of readiness by means of an actuator (17) held by a retaining latch (17),
- triggering the retaining latch by means of switching off an electromagnet and release of the actuator (17) held by the retaining latch,
- synchronous movement of at least two safety brake wedges (12) of a safety brake device (11) into a safety braking position by means of the actuator (17) and an energy store (24) acting on the actuator (17),
- at least partially releasing the safety brake wedges (12) when required from their clamping position by movement back of the safety brake device against a safety braking direction and
- remotely actuated resetting of the actuator (17) and the safety brake wedges (12) and simultaneous stressing of the energy store (24) in a position of readiness.

## Revendications

1. Dispositif pour l'actionnement et le retour à son état initial d'un parachute d'une installation d'ascenseur, lequel parachute (11, 11a, 11b, 11g) comporte au moins un élément de parachute (12) pour serrer une surface de freinage ou un rail de guidage (10),
étant précisé que le dispositif (14) contient un accumulateur de pression (24), de préférence un ressort de pression, un organe d'actionnement (17) et un dispositif d'arrêt (26),
qu'un dispositif de retour à la position initiale (30) apte à être télécommandé est conçu pour contraindre l'accumulateur de pression (24) dans une position d'attente,
**caractérisé en ce que** l'organe d'actionnement (17) est apte à être relié à l'élément de parachute (12) et est relié à l'accumulateur de pression (24), et l'organe d'actionnement (17) est conçu pour maintenir l'élément de parachute (12) dans la position d'attente, d'un côté, et d'un autre côté, en cas de besoin, quand l'accumulateur de pression (24) ou le ressort de pression est libéré, pour amener ledit élément de parachute (12) dans une position de blocage, et
**en ce que** le dispositif d'arrêt (26) comprend un cliquet d'arrêt (27) qui est maintenu à l'aide d'un électro-aimant (28), qui est déclenché à l'aide d'une force de ressort et qui est conçu pour maintenir l'organe d'actionnement (17) dans la position d'attente.

2. Dispositif pour l'actionnement et le retour à son état initial d'un parachute selon la revendication 1, **caractérisé en ce que** l'organe d'actionnement (17) est monté dans le dispositif (14) de manière à pouvoir pivoter sur un axe de pivotement (18) globalement horizontal, et l'organe d'actionnement (17) est conçu pour déplacer en cas de besoin plusieurs éléments (12) du parachute (11, 11a, 11b, 11g), de préférence plusieurs coins de parachute, de manière globalement synchrone jusqu'à une position de blocage.

3. Dispositif pour l'actionnement et le retour à son état initial d'un parachute selon la revendication 1 ou 2, **caractérisé en ce que** l'organe d'actionnement (17) comporte un corps pivotant (19), deux bras de levier (20, 20a, 20b) et un bras de commande (22), et les deux bras de levier (20, 20a, 20b) de l'organe d'actionnement (17) sont aptes à être reliés chacun à un coin (12) du parachute (11, 11a, 11b, 11g),
**en ce que** la liaison permet de préférence un équilibrage latéral horizontal, et
**en ce que** le bras de commande (22) relie le corps pivotant (19) à l'accumulateur de pression (24) ou au ressort de pression, et au dispositif d'arrêt (26), qui est conçu pour maintenir l'organe d'actionnement (17) dans la position d'attente.

4. Dispositif pour l'actionnement et le retour à son état initial d'un parachute selon l'une des revendications précédentes, **caractérisé en ce qu'**un premier capteur de position (38), de préférence un commutateur de sécurité, surveille une position de travail de l'organe d'actionnement (17) et des coins de parachute (12), et/ou **en ce qu'**un deuxième capteur de position (39), de préférence un microrupteur, surveille une position de travail du cliquet d'arrêt (27).

5. Dispositif pour l'actionnement et le retour à son état initial d'un parachute selon l'une des revendications précédentes, **caractérisé en ce que** le dispositif d'arrêt (26) est monté par l'intermédiaire d'un levier de retour (31) de manière à pouvoir pivoter sur l'axe de pivotement (18) de l'organe d'actionnement (17), et le dispositif de retour à la position initiale (30) apte à être télécommandé est conçu pour amener le dispositif d'arrêt (26) de manière commandée d'une position d'attente à une position de retour et, après un enclenchement du cliquet d'arrêt (27) du dispositif d'arrêt (26) dans le bras de commande (22) de l'organe d'actionnement (17), pour ramener le dispositif d'arrêt (26) avec le bras de commande (22) dans la position d'attente, étant précisé que conjointement avec ce déplacement du bras de levier (22) jusqu'à la position d'attente, l'accumulateur de pression (24) ou le ressort de pression est à nouveau contraint dans la position d'attente.

6. Dispositif pour l'actionnement et le retour à son état initial d'un parachute selon l'une des revendications précédentes, **caractérisé en ce qu'**un troisième capteur de position (40), de préférence un microrupteur, surveille une position d'attente du dispositif de rappel ou de l'accumulateur de pression (24) ou des coins de parachute (12).

7. Dispositif pour l'actionnement et le retour à son état initial d'un parachute selon l'une des revendications précédentes, **caractérisé en ce que** le dispositif de retour (30) contient une commande à broche avec un entraînement de broche (33) et un coulisseau à broche (35) déplacé par une broche de ladite commande (33), et le coulisseau à broche (35) est relié au levier de retour (31), ce qui permet à la commande à broche (33) de déplacer le levier de retour (31).

8. Dispositif pour l'actionnement et le retour à son état initial d'un parachute selon l'une des revendications précédentes, **caractérisé en ce que** le dispositif de retour (30) comporte un limiteur de force (36) qui découple le dispositif d'arrêt (26) par rapport au dispositif de retour (30) en cas de dépassement d'une force de rappel prédéfinie.

9. Dispositif pour l'actionnement et le retour à son état initial d'un parachute selon l'une des revendications précédentes, **caractérisé en ce que** le dispositif (14) contient un verrouillage mécanique (41) qui permet de bloquer le dispositif (14) dans la position d'attente, étant précisé que, de préférence, le capteur de position (38) ou le commutateur de sécurité reste obligatoirement interrompu quand le verrouillage mécanique (41) bloque le dispositif (14) dans la position d'attente.

10. Dispositif pour l'actionnement et le retour à son état initial d'un parachute selon l'une des revendications précédentes, **caractérisé en ce que** le dispositif (14) est monté dans un carter (15) qui est moulé et qui est pourvu d'une plaque de raccordement (16) appropriée, afin d'être rapporté sur un parachute (11, 11a, 11b, 11g).

11. Installation d'ascenseur avec au moins un corps en circulation qui est disposé pour pouvoir être déplacé dans une gaine d'ascenseur (6) le long d'au moins deux rails de guidage (10), contenant :
au moins deux parachutes (11, 11a, 11b, 11g) qui sont disposés sur le corps en circulation (2, 3), qui sont associés chacun à un rail de guidage (10) et qui peuvent chacun agir à l'aide de deux coins de parachute (12) sur un rail de guidage (10) en vue de freiner et d'immobiliser suivant les besoins le corps en circulation (2, 3) sur les rails de guidage (10), et
au moins deux dispositifs (14), disposés sur le corps en circulation (2, 3) et reliés aux parachutes (11, 11a, 11b, 11g), pour l'actionnement et le retour à leur état initial des parachutes selon l'une des revendications 1 à 10.

12. Installation d'ascenseur selon la revendication 11, **caractérisée en ce que** les deux électro-aimants (28) des deux dispositifs (14) sont montés en série, moyennant quoi en cas de coupure, les deux électro-aimants (28) sont obligatoirement mis hors tension et les parachutes (11, 11a, 11b, 11g) sont actionnés des deux côtés, et/ou **en ce que** lors de l'ouverture de l'un des cliquets d'arrêt (27), constatée de préférence par l'un des deux deuxièmes capteurs de position (39), les deux électro-aimants (28) sont mis hors tension.

13. Installation d'ascenseur selon l'une des revendications 11 à 12 précédentes, **caractérisée**
en ce que le corps en circulation (2, 3) est constitué par une cabine d'ascenseur (2), et le dispositif (14) pour l'actionnement du parachute est relié à un dispositif de sécurité électronique (62) qui peut constater un écart de la vitesse de circulation par rapport à une vitesse théorique et qui, s'il constate un écart non autorisé, commande le dispositif (14) pour l'actionnement du parachute, et/ou
le corps en circulation (2, 3) est constitué par une cabine d'ascenseur (2), et le dispositif (14) pour l'actionnement du parachute est relié à un dispositif de surveillance (60) qui, en cas d'arrêt de la cabine (2), est activé pour constater une éventuelle dérive inattendue de la cabine (2) hors de l'arrêt et qui, s'il constate une dérive inattendue, commande le dispositif (14) pour l'actionnement du parachute, et/ou
en ce qu'un autre corps en circulation (2, 3) ou le corps en circulation est constitué par un contrepoids (3), et le dispositif (14) pour l'actionnement du parachute contient un dispositif de contrôle de vitesse (61), ou le dispositif pour l'actionnement du parachute est commandé par l'intermédiaire d'une ligne de signaux d'un câble de suspension (48) ou d'équilibrage (49), ou le dispositif (14) pour l'actionnement du parachute est commandé par l'intermédiaire d'une liaison sans fil.

14. Installation d'ascenseur selon l'une des revendications 11 à 13 précédentes, **caractérisée en ce que** le dispositif (14) pour l'actionnement du parachute est alimenté en énergie électrique par l'intermédiaire d'un accumulateur d'énergie (44).

15. Procédé pour l'actionnement et le retour à son état initial d'un parachute d'une installation d'ascenseur, contenant les étapes suivantes :
- maintien d'au moins deux coins (12) du parachute dans une position d'attente à l'aide d'un organe d'actionnement (17) maintenu à l'aide d'un cliquet d'arrêt (27),
- déclenchement du cliquet d'arrêt (27) à l'aide de la déconnexion d'un électro-aimant et libération de l'organe d'actionnement (17) retenu par le cliquet d'arrêt (27),
- déplacement synchrone des deux coins (12), ou plus, du parachute (11) jusqu'à une position de blocage à l'aide de l'organe d'actionnement (17) et d'un accumulateur d'énergie (24) qui agit sur ce dernier,
- au besoin, déblocage au moins partiel des coins de parachute (12) de leur position de serrage, grâce au retour du parachute à l'encontre d'un sens de blocage, et
- retour télécommandé de l'organe d'actionnement (17) et des coins de parachute (12), et contrainte simultanée de l'accumulateur de pression (24) dans une position d'attente.
